# FASCICULE DE BREVET EUROPEEN

(11) **EP 0 460 986 B1**
(45) Date de publication et mention de la délivrance du brevet: **24.08.1994**
(21) Numéro de dépôt: 91401288.5
(22) Date de dépôt: 17.05.1991
(51) Int. Cl.: E05B 65/36, E05B 47/00

(54) **Dispositif de commande centralisée des ouvrants d'un véhicule automobile**
Zentralverriegelung für die Türen eines Autos
Central locking device for car doors

(30) Priorité: 05.06.1990 FR 9006935
(43) Date de publication de la demande: 11.12.1991
(73) Titulaire: ROCKWELL BODY AND CHASSIS SYSTEMS - FRANCE, en abrégé: ROCKWELL BCS - FRANCE, 92082 Paris La Défense 2 (FR)
(72) Inventeur: Periou, Pierre, F-95000 Cergy Pontoise (FR)
(74) Mandataire: Tilliet, René Raymond Claude

(56) Documents cités:
- DE-A- 3 541 995
- FR-A- 2 524 050

## Description

La présente invention concerne un dispositif de commande centralisée des ouvrants d'un véhicule automobile. Il est destiné à commander les serrures de portes, le coffre et d'autres dispositifs à accès protégés tels que la trappe à essence, la boîte à gants etc.

La commande du verrouillage ou du déverrouillage de ces différents ouvrants ou accès est centralisée, c'est-à-dire qu'elle peut être commandée par l'actionnement de la clé par la serrure d'une des portez avant ou du coffre, par une commande à distance, ou par un bouton anti-agression.

Il existe dans l'état de la technique des serrures de porte à double effet ou à triple effet.

Le document DE-A-3 541 995 décrit une serrure comportant un actionneur à double effet, c'est à dire un effet de verrouillage et un effet de déverrouillage, qui est reliée à une unité de commande par trois conducteurs, dont deux sont utilisés en transfert de puissance et un en transfert d'informations.

Les serrures de porte dites à triple effet, présentent deux états de verrouillage, un premier état de "condamnation" dans lequel la porte est verrouillée et un deuxième état de "supercondamnation" qui correspond à un mode de verrouillage dans lequel la serrure est incrochetable et ne peut être déverrouillée que par voie électrique.

Dans les systèmes à commande centralisée, l'action de la clef dans la serrure d'une des portes avant crée des signaux électriques qui sont transmis à une unité centrale de commande qui envoie un ordre de "condamnation" ou de "décondamnation" à tous les ouvrants ou accès protégés.

Cette unité centrale de commande peut également recevoir un signal de "condamnation" ou de "décondamnation" transmis par une commande à distance faite de l'extérieur du véhicule, ou par un bouton anti-agression.

Par ailleurs, on prévoit généralement dans les véhicules automobiles un dispositif d'alarme prévenant le conducteur qu'un des accès protégés est mal fermé et désignant de manière visuelle l'accès qui est mal fermé. L'indication de mauvaise fermeture est fournie par un contacteur qui est le plus souvent dans la serrure, appelé C.P.O contacteur porte ouverte.

Il en résulte que, pour réaliser toutes ces fonctions, il est nécessaire de connecter un nombre important de conducteurs à chaque accès protégé ; ce nombre peut s'élever à huit dans le cas d'une porte avant présentant un système de "supercondamnation" (voir par exemple le document FR-A-2 524 050). Or, l'opération de câblage électrique d'un ouvrant de véhicule automobile est peu aisée et demeure chère.

L'invention vise donc à créer un dispositif de commande centralisée des ouvrants d'un véhicule automobile qui permet de réduire notablement le nombre de conducteurs nécessaires pour la liaison entre les ouvrants et l'unité centrale de commande.

L'invention a pour objet un dispositif de commande centralisée des ouvrants d'un véhicule automobile, dans lequel les ouvrants comportent un actionneur électrique à triple effet, comportant au moins un moteur électrique, et certains ouvrants comportent un dispositif de commande mécanique à clé de serrure fournissant des ordres à une unité centrale de commande définissant une séquence d'actionnement des actionneurs, l'unité centrale de commande recevant par ailleurs des ordres provenant en particulier de la clé de contact et/ou d'un appareil de commande à distance, et/ou d'un bouton anti-agression (tel que décrit dans le document FR-A-2 524 050), et se caractérise en ce que l'unité centrale de commande est reliée à chacun des ouvrants par une ligne unique à trois conducteurs utilisés tantôt en transfert de puissance, tantôt, pour au moins deux d'entre eux, en transfert d'informations des ordres, en ce que dans chaque ouvrant, l'actionneur est branché en permanence entre les trois conducteurs de ladite ligne et en ce que l'unité centrale de commande comporte des moyens pour appliquer sélectivement sur chacun desdits conducteurs les tensions nécessaires à l'exécution d'une séquence.

Selon un mode de réalisation avantageux du dispositif, dans les ouvrants comportant une commande mécanique à clé de serrure, une série de composants électroniques passifs de fixation de niveau de tension est branchée entre deux conducteurs sans contact en position de repos.

Toute commande de "condamnation" ou de "décondamnation" par la clé définit une position de ladite clé qui referme le circuit par l'intermédiaire d'un ou plusieurs des composants précités et les deux conducteurs, l'un polarisé à la tension positive de la source par l'intermédiaire d'une résistance, l'autre relié à la masse. L'unité centrale comporte un détecteur de niveau de tension prise à la borne de la résistance attenante aux composants ; ce détecteur fournit des signaux de commande aux moyens pour appliquer aux trois conducteurs les polarités correspondant à la demande.

L'invention sera mieux comprise à l'aide de la description qui va suivre, donnée uniquement à titre d'exemple et faite en se référant aux dessins annexés sur lesquels :
- la figure 1 est un schéma synoptique d'un mode de réalisation de l'invention ;
- la figure 2 est le schéma du circuit se trouvant dans un ouvrant avant ;
- la figure 3 est le schéma synoptique de l'unité centrale de commande ;
- les figures 4 et 5 sont des schémas de détail de l'unité centrale de commande ;
- la figure 6 est un diagramme explicatif de la figure 5.
- la figure 1 est un schéma synoptique général d'un dispositif selon l'invention qui comprend essentiellement une unité centrale de commande 1 qui est destinée à commander la "décondamnation", la "condamnation" ou la "supercondamnation" d'ouvrants tels que des portes avant 2, des portes arrière 3 et un hayon 4. L'unité centrale de commande peut recevoir des ordres fournis par le mécanisme de la clé de contact 5, un récepteur de télécommande 6, ou par un bouton anti-agression.

Les deux portes avant 2 sont équipées d'un verrou à clé 7 qui est équipé de contacts électriques fournissant des signaux électriques à l'unité centrale de commande 1 en vue de la "décondamnation", de la "condamnation" ou de la "supercondamnation" des ouvrants.

La structure des différents éléments de ce schéma est telle que la connexion entre l'unité centrale 1 et les différents ouvrants est réalisée simplement par une ligne 8 à trois conducteurs 31, 32, 33 qui constitue une sorte de liaison omnibus contre l'unité centrale de commande 1 et les ouvrants, chacun de ceux-ci étant branché en parallèle sur la ligne 8.

La figure 2 est le schéma électrique du circuit contenu dans un ouvrant tel qu'une porte avant. Ce circuit comprend essentiellement trois conducteurs 11, 12, 13 reliés chacun à un des conducteurs de la ligne 8 (la commande par la clé peut s'opérer entre 11 et 12 par exemple).

Chaque ouvrant comporte un actionneur électriques à triple effet, par exemple deux moteurs à courant continu M1 et M2 ; le moteur M1 commande la "condamnation" ou la "décondamnation" de l'ouvrant et le moteur M2 commande la "supercondamnation" ou la "décondamnation" de la serrure. Dans la position de "supercondamnation", la porte ne peut être ouverte en utilisant les éléments mécaniques de commande de la porte, levier ou poussoir, mais seulement par une commande électrique fournie par l'introduction d'une clé codée dans le verrou 7 ou par une commande à distance reçue par le détecteur 6.

Selon l'invention, pour chaque actionneur, les moteurs M1 et M2, sont branchés en permanence entre les trois conducteurs 11, 12 et 13. Dans l'exemple représenté, le moteur M1 est branché entre le conducteur 13 et le conducteur 12. Le deuxième moteur M2 est également branché entre les conducteurs 13 et 12. Sur ce conducteur 12 une diode D1 sépare les bornes arrivant des moteurs M1 et M2, la cathode de D1 est reliée à M2. Par ailleurs, la borne de M2 qui se rattache au conducteur 12 est prolongée sur le conducteur 11 par une diode D2, dont la cathode est connectée à ce conducteur 11. La commande s'effectue entre les conducteurs 11 et 12. A partir du conducteur 11 on a branché un ensemble de trois composants électroniques, des diodes Zener 14 branchées en série dans l'exemple représenté. A partir des anodes de ces Zener, on définit trois bornes pour un commutateur.

L'autre conducteur 12 est relié à la borne commune d'un commutateur 15 à trois positions par l'intermédiaire d'une diode 16 dont la cathode est reliée au conducteur 12. Le rôle de la diode 16 est d'éviter le passage d'un courant de puissance par les diodes Zener si une demande de clé se produit durant un transfert de puissance pour une "supercondamnation". Ce commutateur à trois positions est en fait constitué par la clé codée introduite dans le verrou 7 ; les trois positions possibles de la clé de verrou 15 correspondent aux trois états précités, "décondamnation", "condamnation" et "supercondamnation". Ce commutateur ferme un circuit à travers une ou plusieurs diodes Zener selon la demande.

Enfin, un circuit résonant constitué d'une bobine 17 et d'un condensateur 18 est branché entre les deux conducteurs 11 et 12 avec interposition d'un contact 19 correspondant au contacteur de porte ouverte C.P.O et qui est fermé lorsque la porte est ouverte ou mal fermée.

Le circuit électrique intégré dans les autres ouvrants tels que les portes arrière ou le hayon ne comprennent pas les éléments 14 à 16 correspondant au verrou à clé 7.

La figure 3 représente de manière simplifiée le circuit de l'unité centrale de commande. La ligne 8 est reliée à trois entrées 21, 22 et 23 qui correspondent respectivement aux conducteurs 11, 12 et 13 de chacun des ouvrants. Chacune de ces entrées est reliée au contact d'un relais de commande respectivement B1, B2 et B3 qui sont représentés à l'état de repos. Les bobines des relais B1, B2 et B3 sont commandées par un microprocesseur 20 comme cela sera décrit en détail plus loin. A l'état de repos correspondant au véhicule abandonné, la borne 23 qui correspond au conducteur 33 de la ligne 8 et la borne 22 qui correspond au conducteur 32 de la ligne 8 sont reliées à la borne négative 24 de la batterie d'alimentation du véhicule. Lorsque les relais B2 et B3 sont activés, en position de travail, les bornes 22 et 23 sont reliées à la borne positive 25 de la batterie du véhicule.

Lorsque le relais B1 est activé, la borne 21 qui correspond au conducteur 31 de la ligne 8 est reliée à la borne négative 24 de la batterie. En position de repos, la borne 21 est reliée à un détecteur de mesure 26 qui fournit des informations au microprocesseur 20. Cette borne 21 est polarisée à la tension positive par une résistance 10 qui est reliée au conducteur 21 par l'intermédiaire du contact repos 27 du relais B1 et du contact travail d'un interrupteur 30' commandé par l'actionnement de la clé de contact.

Par ailleurs, quand le véhicule est utilisé, la clé de contact étant mise, le contact repos 27 du relais B1 peut aussi être relié à un générateur 28 de courant alternatif soit par l'intermédiaire de cicuits bouchons branchés en série soit par l'intermédiaire d'une résistance auquel cas le chapelet de circuits bouchons peut être mis en parallèle entre 12 et 13, ou supprimé. Chacun de ces circuits bouchons est accordé sur la fréquence de résonance du circuit résonant 17, 18 d'un des ouvrants. Un dispositif d'alarme, tel qu'un voyant 29, est branché en parallèle sur chacun des circuits résonants. Ce voyant peut par exemple être constitué par une diode électroluminescente.

La mise en fonctionnement du générateur 28 est commandée par un signal provenant de la fermeture d'un contact 30 qui est fermé par la clé de contact du véhicule et qui correspond au circuit 5 de la figure 1.

Le microprocesseur 20 reçoit également une information du contact 30 sur l'insertion de la clé de contact du véhicule. Il reçoit également une information par l'intermédiaire d'un contact anti-agression 34 qui peut être fermé par l'usager lorsque celui-ci se trouve dans le véhicule. Enfin, le microprocesseur 20 reçoit un ordre de "condamnation", de "supercondamnation" ou de "décondamnation" fourni par l'intermédiaire d'un contact 35 associé au détecteur de commande à distance 6.

La figure 4 est un schéma de détail représentant le circuit détecteur 26. Le signal provenant du conducteur de mesure 31 est envoyé sur trois amplificateurs opérationnels 41, 42 et 43 qui reçoivent d'autre part chacun une valeur de consigne adaptée aux tensions des diodes Zener 14.

Dans l'exemple représenté, ces signaux de référence sont respectivement égaux à 2, 4 et 6 Volts. Le signal fourni par le premier amplificateur opérationnel 41 est envoyé sur une porte ET 44 à trois entrées dont les deux autres entrées reçoivent une tension positive correspondant à l'état logique 1. La sortie de la porte logique ET 44 est envoyée sur une bascule monostable 45 dont la sortie fournit un premier signal d'ordre.

La sortie du deuxième amplificateur opérationnel est envoyée sur un circuit logique ET 46 à trois entrées ; la deuxième entrée de ce circuit reçoit le signal de sortie de l'amplificateur opérationnel 43 et la troisième entrée de ce circuit reçoit le signal de sortie inversé du comparateur 41, l'inversion étant réalisée par une porte inverseuse 47. La sortie de ce circuit logique ET 46 commande une deuxième bascule monostable 48 dont la sortie fournit également un signal d'ordre.

La sortie de l'amplificateur opérationnel 43 est envoyée sur un circuit logique ET 49 à trois entrées dont les deux autres entrées reçoivent respectivement le signal inversé de sortie de l'amplificateur opérationnel 41 et le signal de sortie inversé de l'amplificateur opérationnel 42 par l'intermédiaire d'une porte inverseuse 51. La sortie du circuit logique ET 49 commande une troisième bascule monostable 52 dont la sortie fournit également un signal d'ordre.

La figure 5 est un schéma montrant le détail du générateur 28. Il est essentiellement constitué de quatre bascules 61, 62, 63 et 64 qui sont branchées en série de manière à constituer un compteur en anneau ; la figure 6 est un chronogramme représentant respectivement le signal d'horloge envoyé sur chacune des bascules et leur sortie Q.

Le signal de sortie Q de chacune des bascules commande un transistor 65 qui constitue un interrupteur disposé entre la source de tension continue et le fil d'alimentation de chaque générateur de signaux périodiques 71, 72, 73 et 74. La sortie de chacun de ces générateurs est envoyée sur le conducteur 36 de la figure 3 en amont des circuits bouchons.

Les fréquences des signaux fournis par les générateurs 71 à 74 correspondent respectivement aux fréquences de résonance de chacun des ensembles de circuit résonant 17, 18 du circuit de porte et de circuit bouchon correspondant de l'unité centrale de commande.

Le fonctionnement du dipositif qui vient d'être décrit est le suivant. Lorsque l'on introduit la clé de porte dans le verrou 7, cette clé peut prendre les trois positions du commutateur 15. La tension des diodes Zener 14 est choisie de manière à être légèrement inférieure au seuil de basculement des comparateurs 41 à 43 ; ainsi si on choisit une tension Zener légèrement inférieure à 2 Volts, on obtiendra le basculement des comparateurs 41, 42 et 43 lorsqu'une seule des diodes Zener 14 sera connectée par le commutateur 15, le basculement des comparateurs 42 et 43 lorsque deux diodes seront connectées et le basculement du comparateur 43 lorsque les trois diodes Zener 14 seront connectées par le commutateur 15.

En l'absence de demande par la clé dans la serrure 7, la tension lue par le détecteur 26 est la tension de la batterie qui est envoyée depuis la borne 25 à travers la résistance 10.

Cette tension étant supérieure au seuil maximal de 6 V, aucun des comparateurs 41 à 43 ne passe de la valeur logique "0" à la valeur logique "1". Aucun ordre n'est envoyé sur les bobines des relais B1, B2 et B3. Si la clé est introduite dans le verrou 7, et qu'on l'actionne dans le sens de "décondamnation", le contact correspond à la mise en série des trois diodes Zener 14 et seul le comparateur 43 fournit un "1" logique à sa sortie, ce qui débloque la porte logique ET 49 qui passe à 1 et qui alerte la bascule 52 qui fournit un ordre d'activation de la bobine du relais B2. Ceci a pour effet d'appliquer la tension positive d'alimentation sur le conducteur 32 du faisceau 8 et, par suite, sur la ligne de commande 12. Le moteur M1 et le moteur M2 par l'intermédiaire de la diode D1 sont alors alimentés dans le sens de la "décondamnation" dans chacune des portes commandées par l'unité centrale de commande.

Si l'on actionne la clé de portière dans le sens de la "condamnation", il existe deux positions, la première correspondant à la "condamnation" normale des portes et la deuxième à la "supercondamnation". Ces deux positions peuvent être deux positions successives de la clé ou bien la deuxième position peut correspondre au maintien de la clé dans la position de "condamnation" un temps donné.

Si l'on actionne la clé de porte pour obtenir la "condamnation", c'est la position correspondant à deux diodes 14 en série qui est obtenue et les deux comparateurs 42 et 43 passent à l'état logique "1" ; l'inverseur 51 bloque la porte ET 49 et seule la porte 46 passe à l'état logique "1", ce qui active la bascule 48 qui commande l'alimentation de la bobine du relais B3. Il en résulte que le moteur M1 est alimenté dans le sens inverse à celui de la "décondamnation". Le moteur M2 n'est pas actionné compte tenu du fait que ses deux bornes sont reliées au même potentiel positif de l'alimentation et que D1 s'oppose au passage du courant, vers 32.

Enfin, si la clé passe en position de "supercondamnation", seule la première diode Zener 14 est mise dans le circuit de mesure et les comparateurs 41, 42, 43 passent à l'état logique "1". La sortie du comparateur 41 bloque les portes 46 et 49 par l'intermédiaire des circuits inverseurs 47 et 51. Il en résulte que seule la porte 44 est débloquée ce qui actionne la bascule 45 qui commande l'alimentation de la bobine des relais B1 et B3. Dans ce cas, la tension positive est appliquée sur le conducteur 13, les autres conducteurs étant reliés à la borne négative ; le moteur M1 est actionné dans le sens de la "condamnation" et le moteur M2 est également actionné dans le sens de la "condamnation", l'ensemble formant la "supercondamnation".

Les diodes D1 et D2 permettent d'isoler ou de sélectionner M2 selon les polarités appliquées sur les trois conducteurs, ceci autorisant sa mise au repos lors d'une demande de "condamnation" simple où M1 seul est activé.

Dans le cas de deux demandes de clés simultanées, la tension Zener la plus faible est prioritaire, ce qui détermine une priorité dans le cas de deux demandes de clé différentes simultanées. Dans l'exemple donné, c'est la demande de "supercondamnation" correspondant à la plus faible tension Zener qui est prioritaire sur les autres ordres. Il en est de même pour la commande de "condamnation" qui est prioritaire devant une commande de "décondamnation". Ceci est un choix qui peut être changé à volonté. On s'affranchit de cette manière, ainsi que par des protections sur les bascules monostables de l'émission de deux ordres simultanés différents.

Les diodes Zener 14 peuvent être remplacées par d'autres composants électroniques divisant une tension appliquée aux bornes des deux conducteurs. On pourrait par exemple utiliser trois résistances de valeurs différentes branchées en parallèle entre le conducteur 11 et le contact mobile du commutateur 15, chaque résistance formant un pont diviseur de tension avec la résistance 10, les extrémités libres des résistances constituant trois plots de contact du commutateur.

Le microprocesseur 20 peut également être commandé par la télécommande schématisée par le contact 35 qui fournit une information de "décondamnation" ou de "condamnation" au microprocesseur 20.

Le dispositif selon l'invention comprend aussi un dispositif anti-agression schématisé par le contact 34 qui est actionné par l'occupant du véhicule lorsqu'il se trouve à l'intérieur de celui-ci et qui transmet également une information d'ordre de "condamnation" au microprocesseur 20.

Le microprocesseur 20 reçoit également une information relative à la clé de contact du véhicule (contact 30). L'information fournie par l'actionnement de la clé de contact du véhicule autorise l'actionnement du dispositif anti-agression et inhibe la télécommande. Par ailleurs, l'actionnement de la clé de contact du véhicule commande la procédure de surveillance des contacts de portières en activant le générateur 28 qui ne fonctionne donc que lorsque la clé de contact est en position active. Dans cette position, on supprime la tension continue positive appliquée sur le conducteur de commande 21 qui est soumis alors aux signaux périodiques fournis par le générateur 28.

Dans le cas où un ordre de "condamnation" ou de "décondamnation" des portières est émis pendant cette surveillance, par actionnement du dispositif antiagression, la surveillance est interrompue pendant un court instant par le microprocesseur 20 de manière à honorer la commande.

La surveillance de l'état de fermeture des portières s'effectue en utilisant deux conducteurs seulement, à savoir les conducteurs 31-32.

Comme on peut le voir en se référant aux figures 5 et 6, le générateur fournit une série d'impulsions de fréquences différentes qui correspondent respectivement aux fréquences de résonance des paires de circuit résonant-circuit bouchon de l'unité centrale de commande et de chaque portière.

Si l'un des contacts de portière 19 est fermé, le courant circule par les deux conducteurs 11 et 12, il y a une baisse d'impédance du circuit résonant à la fréquence de résonance de la porte considérée, et il en résulte que la tension aux bornes du circuit bouchon correspondant de l'unité centrale de commande prend une valeur élevée, ce qui actionne l'alarme constituée par exemple par le voyant 29 qui clignote selon la fréquence cyclique du générateur 28.

Selon une variante avantageuse, le générateur 28 fournit une tension complexe de plusieurs tensions égales dont les fréquences correspondent aux fréquences des circuits résonants. On peut dans ce cas utiliser un circuit sommateur pour envoyer l'ensemble des fréquences sur le conducteur 11. Dans ce cas les quatre générateurs de signaux sont continuellement alimentés, on n'utilise plus le compteur en anneau.

On peut constater que lorsque le véhicule est à l'arrêt (contact non mis), une tension positive est appliquée sur le conducteur de commande 11, 21, 31 et que même si une portière est mal fermée, un contact 19 fermé, il ne circulera aucun courant dans les deux conducteurs de commande 11 et 12 car le condensateur du circuit résonant de la portière mal fermée constitue un interrupteur en courant continu.

Selon un autre mode de réalisation avantageux, on prévoit seulement dans l'unité centrale de commande un générateur à une seule fréquence et, dans chaque porte, le circuit résonant série est remplacé par un vibreur fonctionnant à la fréquence fournie par le générateur de l'unité centrale de commande.

Cette variante permet de limiter l'encombrement du tableau de bord par de nombreux voyants. On peut cependant prévoir un seul voyant constituant une alarme permanente alors que le fonctionnement du vibreur est temporisé et que le signal sonore s'arrête après un certain temps.

Pour éviter la consommation de courant lorsque le contact n'est pas mis et que l'on envoie une tension continue positive sur le premier conducteur de commande 11, on peut disposer un condensateur en série avec chacun des vibreurs. L'indicateur de porte mal fermée étant dans la porte elle même, l'attention des occupants est attirée beaucoup plus vite surtout lorsqu'il s'agit de portes arrière.

Selon encore un autre mode de réalisation avantageux, on supprime les circuits bouchons, et le générateur 28 envoie en permanence de manière cyclique des trains d'ondes périodiques de fréquences différentes. Ces signaux traversent une résistance située en série avec le générateur 28 dans l'unité centrale. Avec l'impédance que présentent les circuits résonants, cette résistance joue un rôle de pont diviseur de tension : à sa borne attenante au conducteur 21, on regarde l'amplitude de chacun des signaux la traversant. En l'absence de portière mal fermée, l'amplitude du signal à la borne citée est celle du signal émis par le générateur 28. Dès lors qu'un contact de portière 19 se ferme, cette amplitude tombe comme un pont diviseur de tension pour le signal à la fréquence de résonance de la porte mal fermée. Une alarme est déclenchée dès lors qu'on décèle cette variation d'amplitude en tension. Puisque tout signal à une fréquence donnée est émis périodiquement pendant 1/4 de période du fait de l'alimentation du système par le compteur en anneau (voir fig.5), on sait sait précisément en cas de chute de tension de quelle porte il s'agit puisqu'une porte est sensible à sa fréquence propre et non aux autres fréquences émises pour les autres portes durant les 3/4 de période restant. La période test divisée en autant de portions qu'il y a de portes à surveiller (ici 4 dans l'exemple donné).

Selon encore un autre mode de réalisation avantageux, il est également possible de disposer la série de circuits bouchons en parallèle entre les deux conducteurs 21 et 22 dans l'unité centrale, c'est-à-dire entre la sortie 36 du générateur relié au conducteur 21, et la polarité moins de la batterie reliée au conducteur 22. Le générateur 28 envoie en permanence de manière cyclique les trains d'ondes périodiques aux différentes fréquences, a travers une résistance. A réception de sa fréquence propre chaque circuit bouchon présente une impédance élevée. Dès lors que le contact de portière 19 du circuit résonant correspondant est fermé, l'impédance aux bornes dudit circuit bouchon chute, il en va de même pour la tension à ses bornes. Une alarme est déclenchée dès lors qu'on décèle cette chute de tension.

On voit que l'invention permet, en utilisant seulement trois conducteurs de liaison faisant bus entre l'unité centrale de commande et chacun des ouvrants, de commander de manière centralisée l'ouverture, la "condamnation" et même une "supercondamnation" des portes et d'envoyer à partir de chacune des portes, les ordres nécessaires fournis par la clé de porte.

Un autre avantage de l'invention réside dans le fait que seuls des éléments passifs sont logés dans les portes ce qui est important du point de vue du coût et de la fiabilité.

Par ailleurs, deux de ces conducteurs suffisent pour effectuer la surveillance de l'état de fermeture de tous les ouvrants avec indication à chaque fois de la porte mal fermée.

## Revendications

1. Dispositif de commande centralisée des ouvrants (2, 3, 4) d'un véhicule automobile, dans lequel les ouvrants comportent un actionneur électrique à triple effet (M1, M2), comportant au moins un moteur électrique, et certains ouvrants comportent un dispositif de commande mécanique à clé de serrure (7) fournissant des ordres à une unité centrale de commande (1) définissant une séquence d'actionnement des actionneurs, l'unité centrale de commande (1) recevant par ailleurs des ordres provenant en particulier de la clé de contact (5) et/ou d'un appareil de commande à distance (6), et/ou d'un bouton anti-agression caractérisé en ce que l'unité centrale de commande (1) est reliée à chacun des ouvrants (2, 3, 4) par une ligne unique (8) à trois conducteurs (31, 32, 33) utilisés tantôt en transfert de puissance, tantôt, pour au moins deux d'entre eux, en transfert d'informations des ordres, en ce que dans chaque ouvrant (2, 3, 4), l'actionneur (M1, M2) est branché en permanence entre les trois conducteurs de ladite ligne (8) et en ce que l'unité centrale de commande (1) comporte des moyens (20, 26, B1, B2, B3) pour appliquer sélectivement sur chacun desdits conducteurs (31, 32, 33) les tensions nécessaires à l'exécution d'une séquence.

2. Dispositif de commande centralisée selon la revendication 1, caractérisé en ce que dans les ouvrants (2) comportant une commande mécanique à clé de serrure (7), une série de composants électroniques passifs (14) de fixation de niveau de tension est branchée sur un premier conducteur (11), en ce que, pour chaque position de ladite clé, un contact est établi entre un deuxième conducteur (12) et un des composants précités (14), en ce qu'une tension continue est appliquée entre les deux conducteurs (11, 12) par l'intermédiaire d'une résistance (10) et en ce que l'unité centrale comporte un détecteur de niveau de tension (26) qui fournit des signaux de commande aux moyens (B1, B2, B3) pour appliquer une polarité sur les conducteurs (31, 32, 33).

3. Dispositif de commande centralisée selon la revendication 2, caractérisé en ce que l'actionneur comporte un premier moteur (M1) branché entre deux conducteurs (12, 13) de la ligne (8) et un second moteur (M2) branché directement sur l'un desdits deux conducteurs (13) et branché sur l'autre de ces conducteurs (12), en ce qu'une première diode (D1) dont la cathode est branchée directement sur ledit second moteur sépare les bornes arrivantes des deux moteurs sur ledit autre conducteur (12) et en ce qu'une deuxième diode (D2) est branchée entre la borne du second moteur (M2) reliée audit autre conducteur (13) et le troisième conducteur (11) de la ligne (8), l'anode de cette deuxième diode étant reliée au second moteur (M2).

4. Dispositif de commande centralisée selon l'une quelconque des revendications 1 à 3, caractérisé en ce que, dans l'unité de commande centralisée (1), les moyens pour appliquer une polarité sur les trois conducteurs sont constitués par des relais (B1, B2, B3) dont la position de repos correspond à une polarité positive sur l'un des conducteurs (11) et à une polarité négative sur les deux autres conducteurs (12, 13).

5. Dispositif de commande centralisée selon l'une quelconque des revendications 2 à 4, caractérisé en ce que le signal fourni par le détecteur (26) est envoyé sur un microprocesseur (20) qui commande les moyens (B1, B2, B3) d'application d'une polarité et qui reçoit un signal de la clé de contact (5,30), de l'appareil de commande à distance (6,35) ou d'une commande "anti-agression" (34).

6. Dispositif de commande centralisée selon l'une quelconque des revendications 2 à 5, caractérisé en ce que les composants électriques de fixation de niveau de tension sont des diodes Zener (14) branchées en série.

7. Dispositif de commande centralisée selon l'une quelconque des revendications 2 à 6, caractérisé en ce que l'unité centrale de commande (1) comporte des comparateurs (41-43) recevant, d'une part, la tension fournie par l'actionnement de la clé de serrure (7) et, d'autre part, une tension de référence, la sortie de chaque comparateur (41-43) est envoyée sur un circuit de logique qui interprète la demande de clé commandant une bascule monostable (45, 48, 52) d'actionnement des moyens (B1, B2, B3) d'application de polarité aux trois conducteurs (31, 32, 33).

8. Dispositif de commande centralisée selon la revendication 7, caractérisé en ce que l'on prévoit un circuit de priorité (44, 45, 46, 47, 51, 48, 49, 52) permettant de déterminer une priorité entre les différents ordres de commande des ouvrants (2-4).

9. Dispositif de commande centralisée selon la revendication 8, caractérisé en ce que ledit circuit est constitué par des circuits logiques ET (44, 46, 49) et des inverseurs (47, 51) branchés entre les comparateurs (41-43) et les bascules (45, 48, 52).

## Claims

1. Device for the centralised control of the opening points (2, 3, 4) of a motor vehicle, in which the opening points have a triple-action electrical actuator (M1, M2) including at least one electric motor, and some opening points have a mechanically controlled device with a lock key (7) supplying commands to a central control unit (1) defining a sequence of actuation of the actuators, the central control unit (1) also receiving commands coming particularly from the ignition key (5) and/or from a remote-control set (6) and/or from an anti-attack button, characterised in that the central control unit (1) is connected to each of the opening points (2, 3, 4) by a single line (8) with three conductors (31, 32, 33) used sometimes for power transfer and sometimes, where at least two of them are concerned, for command data transfer, in that in each opening point (2, 3, 4) the actuator (M1, M2) is connected permanently between the three conductors of the said line (8) and in that the central control unit (1) includes means (20, 26, B1, B2, B3) for selectively applying to each of the said conductors (31, 32, 33) the voltages necessary for the execution of a sequence.

2. Centralised control device according to Claim 1, characterised in that, in the opening points (2) having a mechanical control with a lock key (7), a series of passive electronic voltage-level setting components (14) is connected to a first conductor (11), in that, for each position of the said key, contact is made between a second conductor (12) and one of the above mentioned components (14), in that a DC voltage is applied between the two conductors (11, 12) by means of a resistor (10), and in that the central unit includes a voltage-level detector (26) which supplies control signals to the means (B1, B2, B3) for applying a polarity to the conductors (31, 32, 33).

3. Centralised control device according to Claim 2, characterised in that the actuator includes a first motor (M1) connected between two conductors (12, 13) of the line (8) and a second motor (M2) connected directly to one of the said two conductors (13) and connected to the other one of these conductors (12), in that a first diode (D1), the cathode of which is connected directly to the said second motor, separates the incoming terminals of the two motors on the said other conductor (12), and in that a second diode (D2) is connected between the terminal of the second motor (M2) connected to the said other conductor (13) and the third conductor (11) of the line (8), the anode of this second diode being connected to the second motor (M2).

4. Centralised control device according to any one of Claims 1 to 3, characterised in that, in the central control unit (1), the means for applying a polarity of the three conductors consist of relays (B1, B2, B3), the position of rest of which corresponds to a positive polarity on one of the conductors (11) and to a negative polarity on the other two conductors (12, 13).

5. Centralised control device according to any one of Claims 2 to 4, characterised in that the signal supplied by the detector (26) is sent to a microprocessor (20) which controls the means (B1, B2, B3) for applying a polarity and which receives a signal from the ignition key (5, 30), from the remote-control set (6, 35) or from an "anti-attack" control (34).

6. Centralised control device according to any one of Claims 2 to 5, characterised in that the electrical voltage-level setting components are Zener diodes (14) connected in series.

7. Centralised control device according to any one of Claims 2 to 6, characterised in that the central control unit (1) includes comparators (41-43) receiving, on the one hand, the voltage supplied by the actuation of the lock key (7) and, on the other hand, a reference voltage, and the output of each comparator (41-43) is sent to a logic circuit which interprets the key request, controlling a monostable multivibrator (45, 48, 52) for actuating the means (B1, B2, B3) for applying polarity to the three conductors (31, 32, 33).

8. Centralised control device according to Claim 7, characterised in that a priority circuit (44, 45, 46, 47, 51, 48, 49, 52) is provided, making it possible to determine priority among the various commands for controlling the opening points (2-4).

9. Centralised control device according to Claim 8, characterised in that the said circuit consists of logic AND circuits (44, 46, 49) and inverters (47, 51) connected between the comparators (41-43) and the multivibrators (45, 48, 52).

## Patentansprüche

1. Vorrichtung zur zentralen Steuerung der Schließvorrichtungen (2, 3, 4) eines Kraftfahrzeugs, die ein dreifachwirkendes elektrisches Betätigungsorgan (M1, M2) umfassen, das aus wenigstens einem Elektromotor besteht, und von denen manche eine mechanische Schloßschlüssel-Steuervorrichtung (7) besitzen, die einer zentralen Steuereinheit (1) Befehle liefert, die eine Sequenz zur Betätigung der Betätigungsorgane erzeugt und außerdem Befehle erhält, die insbesondere vom Zündschlüssel (5) und/oder einer Fernsteuereinrichtung (6) und/oder einem Angriffsschutzknopf kommen, dadurch gekennzeichnet, daß die zentrale Steuereinheit (1) mit jeder der Schließvorrichtungen (2, 3, 4) durch eine einzige Leitung (8) mit drei Leitern (31, 32, 33) verbunden ist, die bald zur Leistungsübertragung, bald, wenigstens bei zwei von ihnen, zur Informationsübertragung der Befehle verwendet werden, daß bei jeder Schließvorrichtung (2, 3, 4) das Betätigungsorgan (M1, M2) permanent zwischen die drei Leiter der Leitung (8) geschaltet ist und daß die zentrale Steuereinheit (1) Einrichtungen (20, 26, B1, B2, B3) zum selektiven Anlegen der für die Ausführung einer Sequenz erforderlichen Spannungen an jeden der Leiter (31, 32, 33) besitzt.

2. Vorrichtung zur zentralen Steuerung nach Anspruch 1, dadurch gekennzeichnet, daß bei den Schließvorrichtungen (2), die eine mechanische Schloßschlüssel-Steuerung (7) besitzen, eine Reihe von passiven elektronischen Bauelementen (14) zur Spannungspegelfixierung an einen ersten Leiter (11) angeschlossen ist, daß bei jeder Stellung des Schlüssels ein Kontakt zwischen einem zweiten Leiter (12) und einem der Bauelemente (14) hergestellt ist, daß eine Gleichspannung zwischen den beiden Leitern (11, 12) über einen Widerstand (10) angelegt ist, und daß die zentrale Einheit einen Spannungspegelfühler (26) besitzt, der den Einrichtungen (B1, B2, B3) Steuersignale liefert, um an die Leiter (31, 32, 33) eine Polarität anzulegen.

3. Vorrichtung zur zentralen Steuerung nach Anspruch 2, dadurch gekennzeichnet, daß das Betätigungsorgan einen ersten Motor (M1), der zwischen zwei Leitern (12, 13) der Leitung (8) angeschlossen ist, und einen zweiten Motor (M2) besitzt, der direkt an einen dieser beiden Leiter (13) angeschlossen ist und an den anderen dieser Leiter (12) angeschlossen ist, daß eine erste Diode (D1), deren Kathode direkt an den zweiten Motor angeschlossen ist, die ankommenden Anschlüsse der beiden Motoren auf dem anderen Leiter (12) trennt und daß eine zweite Diode (D2) zwischen dem mit dem anderen Leiter (13) verbundenen Anschluß des zweiten Motors (M2) und dem dritten Leiter (11) der Leitung (8) angeschlossen ist, wobei die Anode dieser zweiten Diode mit dem zweiten Motor (M2) verbunden ist.

4. Vorrichtung zur zentralen Steuerung nach einem der Ansprüche 1 bis 3, dadurch gekennzeichnet, daß die Einrichtungen zum Anlegen einer Polarität an die drei Leiter in der zentralen Steuereinheit (1) aus Relais (B1, B2, B3) bestehen, deren Ruhestellung einer positiven Polarität auf einem der Leiter (11) und einer negativen Polarität auf den beiden anderen Leitern (12, 13) entspricht.

5. Vorrichtung zur zentralen Steuerung nach einem der Ansprüche 2 bis 4, dadurch gekennzeichnet, daß das vom Fühler (26) gelieferte Signal zu einem Mikroprozessor (20) geleitet wird, der die Einrichtungen (B1, B2, B3) zum Anlegen einer Polarität steuert und ein Signal vom Zündschlüssel (5, 30), von der Fernsteuereinrichtung (6, 35) oder von einer Angriffsschutzvorrichtung (34) erhält.

6. Vorrichtung zur zentralen Steuerung nach einem der Ansprüche 2 bis 5, dadurch gekennzeichnet, daß die elektrischen Bauelemente zur Spannungspegelfixierung in Reihe geschaltete 10er Dioden (14) sind.

7. Vorrichtung zur zentralen Steuerung nach einem der Ansprüche 2 bis 6, dadurch gekennzeichnet, daß die zentrale Steuereinheit (1) Vergleicher (41-43) besitzt, die einerseits die durch die Betätigung des Schloßschlüssels (7) gelieferte Spannung und andererseits eine Bezugsspannung erhalten, wobei der Ausgang jedes Vergleiches (41-43) einer logischen Schaltung zugeleitet wird, die den Schlüsselbefehl interpretiert und eine monostabile Kippschaltung (45, 48, 52) zur Betätigung der Einrichtungen (B1, B2, B3) zum Anlegen einer Polarität an die drei Leiter (31, 32, 33) steuert.

8. Vorrichtung zur zentralen Steuerung nach Anspruch 7, dadurch gekennzeichnet, daß eine Prioritätsschaltung (44, 45, 46, 47, 51, 48, 49, 52) vorgesehen ist, die die Festlegung einer Priorität zwischen den verschiedenen Befehlen zur Steuerung der Schließvorrichtungen (2-4) gestattet.

9. Vorrichtung zur zentralen Steuerung nach Anspruch 8, dadurch gekennzeichnet, daß die Schaltung aus logischen UNDSchaltungen (44, 46, 49) und Umkehrschaltungen (47, 51) besteht, die zwischen die Vergleicher (41-43) und die Kippschaltungen (45, 48, 52) geschaltet sind.
